# EUROPÄISCHE PATENTSCHRIFT

(11) **EP 0 538 974 B1**
(45) Veröffentlichungstag und Bekanntmachung des Hinweises auf die Patenterteilung: **06.12.1995**
(21) Anmeldenummer: 92250307.3
(22) Anmeldetag: 21.10.1992
(51) Int. Cl.: C23C 4/12

(54) **Verfahren zur Herstellung von rotationssymmetrischen Körpern**
Method of forming a rotationnally symmetric body
Procédé de fabrication de corps à symétrie de révolution

(30) Priorität: 22.10.1991 DE 4135194
(43) Veröffentlichungstag der Anmeldung: 28.04.1993
(73) Patentinhaber: MANNESMANN Aktiengesellschaft, 40027 Düsseldorf (DE)
(72) Erfinder: Uebber, Norbert, W-4018 Langenfeld (DE); Kreymann, Hans-Joachim, W-4150 Krefeld 11 (DE)
(74) Vertreter: Meissner, Peter E., Dipl.-Ing.

(56) Entgegenhaltungen:
- EP-A- 0 225 732
- EP-A- 0 398 455
- JOM Bd. 41, Nr. 10, Oktober 1989, WARRENDALE,PA,US Seiten 23 - 28 P. MATHUR 'process,control,modeling and applications of spray casting'
- NASA TECH BRIEF CR165418 M rz 1981, LEWIS RESEARCH CENTER,CLEVELAND,US 'programable plasma-spray system'

## Beschreibung

Die Erfindung betrifft ein Verfahren zur Herstellung von rotationssymmetrischen Körpern, und eine Vorrichtung zur Durchführung des Verfahrens.

Aus der EP-A-0 398 455 ist ein Verfahren zur Herstellung von rotationssymmetrischen Körpern durch Versprühen einer Metallschmelze bekannt, bei dem die Lage der Sprühebene durch eine optisch arbeitende Sende-Empfänger-Einheit erfaßt wird.

Ein ähnliches Verfahren ist aus der EP-A-0 225 732 bekannt. Hierbei wird der Durchmesser eines mittels Versprühen einer Metallschmelze erzeugten Körpers erfaßt, um Einfluß auf die Steuerung der Geschwindigkeit oder der zu versprühenden Metallmenge zu nehmen.

Im praktischen Betrieb können jedoch Störungen auftreten, sei es durch Anbackungen von Metalltröpfchen an der Düse oder Verschleiß oder Abplatzen von Feuerfestmaterial am Ausguß des Vorratsbehälters der Schmelze oder sich durch von Schmelze zu Schmelze geänderte Betriebsbedingungen, die die Konstanz des Massenstromes des Metalles verändern. Ein veränderter Massenstrom kann jedoch die Ursache für eine Änderung der Geometrie des erzeugten Produktes sein.

Der Erfindung liegt die Aufgabe zugrunde, eine Verbesserung des bekannten Verfahrens und der Vorrichtung im Hinblick auf eine größere Durchmesserkonstanz zu erreichen.

Bei einem Verfahren nach dem Gattungsbegriff des Anspruches 1 wird die Aufgabe mit den Merkmalen des kennzeichnenden Teiles gelöst. Eine Vorteilhafte erfinderische Ausgestaltung ist im Ansprüch 2 angegeben.

Bezüglich der Vorrichtung gemäß Gattungsbegriff des Anspruches 3 ist die erfindungsgemäße Lösung im Kennzeichen des Anspruches enthalten und mit den Maßnahmen gemäß Anspruch 4 weitergebildet.

Im folgenden soll die Erfindung näher erläutert werden, anhand der in der Figur dargestellten Einrichtung. Die Erfindung geht von einer bekannten Einrichtung aus, bei der die im Vorratsgefäß 1 befindliche Schmelze durch eine Öffnung im Boden des Vorratsgefäßes 1 austritt und in der Düse 2 zu feinen Tröpfchen zerstäubt wird. Die Düse 2 ist pendelnd aufgehängt und der Pendelbereich wird durch den Pendelwinkel angegeben. Dadurch ist es möglich, einen einstellbaren Bereich auf der Unterlage 3 zu bestreichen und durch die Drehbewegung der Unterlage 3 einen Rotationsksörper zu erzeugen. In der Startposition ist damit die Lage der Sprühebene 4 und der Durchmesser des zu erzeugenden Produktes definiert. Die Zeichnung zeigt die Unterlage 3 in abgesenkter Position und die Sprühebene 4 wird von der freien Stirnseite des bereits erzeugten Körpers 5 gebildet. Die Unterlage 3 befindet sich auf einer Stange 6, an der eine Transporteinrichtung 7 angreift und das Absenken der Stange 6 und damit der Unterlage 3 bewirkt. Die Düse 2 und die Unterlage 3 befinden sich innerhalb einer mit Inertgas gefüllten Kammer 9. Die Höhenlage der Auflage 3 bzw. der Sprühebene 4 wird durch einen Meßstrahlen aussendenden Sender 10 in Verbindung mit einem Empfänger 11 erfaßt, die so angeordnet sind, daß die Unterlage 3 bzw. der Bolzen 5 im Strahlengang 12 der Meßeinrichtung 10, 11 liegt. Die Arbeitsweise im einzelnen ist in der DE 39 16 115 A1 beschrieben.

Gemäß der Erfindung sind nun in der Wand der Kammer 9 ein Sender 14 zur Erzeugung eines Lichtbandes 16, das parallel zur Unterlage 3 liegt und dem Sender 14 gegenüberliegend ein Empfänger 15 mit lichtempfindlichen Zellen angeordnet. Der Sender 14 und der Empfänger 15 sind derart angeordnet, daß sie möglichst dicht unterhalb der Sprühebene 4 liegen und das Lichtband 16 die Außenkontur 5', also den Durchmesser des Körpers 5, erfaßt. Bei großen Durchmessern des Körpers 5 kann sich eine paarweise Anordnung von Sendern 14 und Empfängern 15 empfehlen, die durch Verschieben auf den jeweiligen, vorgesehenen Durchmesser des Körpers 5 so einstellbar sind, daß sie im Längsschnitt gesehen gegenüberliegende Seiten des zylindrischen Körpers 5 erfassen. Sofern die Temperatur des erzeugten zylindrischen Körpers hoch genug ist, d. h. aufgrund seiner Temperatur Strahlen aussendet, die im Empfänger 15, z. B. auf lichtempfindlichen Zellen einer Diodenzeilenkamera, auswertbare Impulse erzeugen, kann natürlich auf den Sender 14 verzichtet werden. Der oder die Empfänger 15 sind mit dem Regler 13 verbunden. Die den Durchmesser des Körpers 5 charakterisierenden Meßwerte des Empfängers 15 werden über den Regler 13 in den bestehenden Regelkreis bzw. die vorhandene Regelung einbezogen. Diese Einbeziehung kann sehr frühzeitig erfolgen, da die Durchmessererfassung dicht unterhalb der Sprühebene liegt. Der Durchmesser des zu erzeugenden Körpers 5 ist zunächst gegeben durch den Abstand der Sprühebene 4 von der Düse 2 und dem Pendelwinkel der Düse. Wird nun bei einem definierten Abstand der Sprühebene 4 ein gegenüber dem Solldurchmesser zu kleiner bzw. zu großer Durchmesser registriert, so ist die Lage der Sprühebene in dem Maße anzuheben bzw. abzusenken, wie es der Abweichung entspricht. Durch die Durchmesserbestimmung wird also bei sich ändernden Sprühbedingungen die ursprüngliche Soll-Lage der Sprühebene 4 im Sinne einer Korrektur des Durchmessers auf das Sollmaß angehoben bzw. abgesenkt, und zwar durch eine geänderte Abzugsgeschwindigkeit der Unterlage 3.

Es kann bereits schon aus der Tendenz der Änderung der Meßsignale frühzeitig in die Regelung eingegriffen werden. Sollte sich durch eine Änderung des Durchmessersignals eine Tendenz zur Durchmesservergrößerung anbahnen, ist entsprechend durch Absenkung der Sprühebene 4 oder durch Änderung der Abzugsgeschwindigkeit dieser Tendenz entgegenzuwirken.

Durch simultanes Erfassen des Durchmessers steht also eine Regelgröße während des Prozesses zur Verfügung, die es erlaubt, an sich unbeeinflußbare Sprühparametervariationen zu kompensieren und damit das Verfahren den gegebenen Sprühbedingungen anzupassen.

## Patentansprüche

1. Verfahren zur Herstellung von rotationssymmetrischen Körpern durch Versprühen einer Metallschmelze mittels einer Düse (2), die oberhalb und seitlich versetzt zu einer Unterlage angeordnet ist, sowie Auffangen der so erzeugten Metalltröpfchen zu einem Körper (5) auf einer rotierenden Unterlage und Fortbewegen der Unterlage unter Beibehaltung der Rotation aus der Auffangstellung bzw. Sprühebene, bei dem die Lage der Sprühebene und der Durchmesser (5') des sich auf der Unterlage (3) bildenden Körpers (5), in einer Ebene möglichst nahe der Sprühebene, (4) fortlaufend erfaßt werden und bei dem die den Durchmesser charakterisierenden Meßwerte einem Regler (13) zugeführt werden und die Höhe der Unterlage (3) aufgrund der Meßwerte des Durchmessers auf eine Entfernung zur Düse (2) eingestellt wird, die der Höhenlage der Sprühebene (4) des zu erzeugenden Durchmessers des Körpers (5) entspricht.

2. Verfahren nach Anspruch 1,
dadurch gekennzeichnet,
daß die den Durchmesser charakterisierenden Meßwerte dem Regler (13) zur Korrektur der Soll-Lage der Sprühebene (4) vorgegeben werden.

3. Einrichtung zur Durchführung des Verfahrens nach Anspruch 1, bestehend aus einem Vorratsgefäß und einer Düse für die zu zerstäubende Schmelze, einer im Abstand von der Düse angeordneten, rotierbaren, von der Düse durch Transportmittel fortbewegbaren Unterlage zum Auffangen der zerstäubten Schmelze, wobei die Düse und die Unterlage in einer Kammer angeordnet sind und im Bereich der Sprühebene Mittel zur Erfassung der Lage der Sprühebene angeordnet sind, die mit einem den Meßwert verarbeitenden Regler und der Regler mit den Transportmitteln verbunden ist,
dadurch gekennzeichnet,
daß möglichst dicht unterhalb der Sprühebene (4) Mittel (15, 14) zur Erfassung des Durchmessers des Körpers (5) angeordnet und die Mittel (14, 15) mit dem Regler (13) verbunden sind.

4. Einrichtung nach Anspruch 3,
dadurch gekennzeichnet,
daß die Mittel (14, 15) für die Erzeugung bzw. datentechnischen Auswertung eines parallel zur Unterlage (3) verlaufenden Lichtbandes (16) ausgelegt sind.

## Claims

1. Process for producing rotationally symmetrical bodies by spraying a metal smelt by means of a nozzle (2), which is disposed above and laterally separated from a base support, by collection of metal drops formed in this way on a body (5) on a rotating base, and through forward movement of a base support, with rotation being maintained, from a gathering position and/or spraying plane for which a position of a spraying plane and a diameter (5') of a body (5) forming on a base support member (3) are continually recorded in a plane which is as near as possible to a spraying plane and two measurements characterizing a diameter are supplied to an adjuster (13) and height of a base support member (3) is set, based on measured values of a diameter, to a distance of separation from a nozzle (2) which corresponds to a height of a spraying plane (4) of a diameter of a body (5) to be produced.

2. Process in accordance with claim 1,
wherein,
measured values characterizing a diameter are initially supplied to an adjuster (13) for correction of a required position of a spraying plane (4).

3. Device for carrying out a process in accordance with claim 1, comprising a supply vessel and a nozzle for a smelt to be sprayed, a base support member, for take-up of sprayed smelt, which can be moved forwards from a nozzle by means of a conveying device, a said base support member being disposed, such that it can rotate, at a distance of separation from a nozzle, whereby a nozzle and a base support member are disposed in a chamber and means of recording a position of a spraying plane are disposed in an area of a spraying plane, said means being connected to an adjuster working with a measured value and to an adjuster with conveying means,
wherein
means (15, 14) for recording a diameter of a body (5) are disposed as close as possible to a spraying plane (5), below a said spraying plane (4), and means (14, 15) are connected to an adjuster (13).

4. Device in accordance with claim 3,
wherein
means (14, 15) for production and/or data-assessment of a strip of light (16) running parallel to a base support member (3) are laid out.

## Revendications

1. Procédé pour fabriquer des corps à symétrie de révolution par pulvérisation d'un métal en fusion au moyen d'une buse (2), qui est agencée au-dessus et de façon latéralement décalée par rapport à une base, ainsi que par réception des gouttelettes métalliques ainsi engendrées, en un corps (5), sur une base rotative, et déplacement de la base en maintenant la rotation à partir de la position de réception ou du plan de pulvérisation, dans lequel la position du plan de pulvérisation et le diamètre (5') du corps (5) se formant sur la base (3) sont détectés, de façon continue, dans un plan le plus près possible du plan de pulvérisation (4), et dans lequel les valeurs de mesure caractérisant le diamètre sont amenées à un régulateur (13) et la hauteur de la base (3) est réglée en fonction des valeurs de mesure du diamètre à un éloignement par rapport à la buse (2) qui correspond à la hauteur du plan de pulvérisation (4) du diamètre à engendrer du corps (5).

2. Procédé selon la revendication 1,
caractérisé en ce que les valeurs de mesure caractérisant le diamètre sont fournies au régulateur (13) pour corriger la position de consigne du plan de pulvérisation (4).

3. Dispositif pour mettre en oeuvre le procédé selon la revendication 1, comportant une réserve et une buse pour le bain de fusion à pulvériser, une base rotative, agencée à distance de la buse, et pouvant être éloignée de la buse par des moyens de transport, pour recevoir le bain de fusion pulvérisé, la buse et la base étant agencées dans une chambre et, dans la zone du plan de pulvérisation, des moyens pour détecter la position du plan de pulvérisation étant agencés, qui sont reliés à un régulateur traitant la valeur de mesure et le régulateur étant relié aux moyens de transport,
caractérisé en ce que des moyens (15,14) pour détecter le diamètre du corps (5) sont agencés le plus profondément possible au-dessous du plan de pulvérisation (4), et les moyens (14,15) sont reliés au régulateur (13).

4. Dispositif selon la revendication 3,
caractérisé en ce que les moyens (14,15) sont prévus pour engendrer ou exploiter, par une technique d'exploitation de données, un faisceau lumineux (16) s'étendant parallèlement à la base (3).
